# EUROPÄISCHE PATENTSCHRIFT

(11) **EP 1 953 298 B1**
(45) Veröffentlichungstag und Bekanntmachung des Hinweises auf die Patenterteilung: **08.06.2016**
(21) Anmeldenummer: 08001278.4
(22) Anmeldetag: 24.01.2008
(51) Int. Cl.: E03C 1/04

(54) **Modular aufgebaute Handbrause**
Modular built hand shower
Mitigeur de construction modulaire

(30) Priorität: 01.02.2007 DE 102007005851
(43) Veröffentlichungstag der Anmeldung: 06.08.2008
(73) Patentinhaber: Grohe AG, 58675 Hemer (DE)
(72) Erfinder: Bischoff, Bernd, 58675 Hemer (DE); Walter, Jürgen, 77933 Lahr (DE); Pehl, Michael, 58708 Menden (DE); Schulte, Michael, 58708 Menden (DE)

(56) Entgegenhaltungen:
- EP-A2- 0 514 749
- DE-A1- 4 308 991
- DE-A1-102004 036 313
- US-A- 3 637 143

## Beschreibung

Die Erfindung betrifft ein Herstellungsverfahren für Handbrausen gemäß Anspruch 1.

Handbrausen bestehen in Abhängigkeit von ihrer Funktionalität aus vielen Einzelteilen, die bei Änderung des Designs oder der Abmessungen der Brause an die veränderten Geometrien angepasst werden müssen. Dies betrifft sowohl die Wasserzuführung in den Handgriffen und im Brausekopf als auch die Brausestrahlerzeugniseinrichtungen. Bei der Bereitstellung von unterschiedlichen Design- und Größenvarianten entsteht somit auch ein erhöhter Fertigungs- und Vorhalteaufwand für die entsprechenden Einzelteile.

Aus der DE 43 08 991 A1 ist eine Handbrause mit einem Einsatzteil bekannt, welches je nach Bedarf unterschiedliche Funktionselemente, wie beispielsweise Siebe, enthalten kann.

Ferner ist in der US 3,637,143 eine Handbrause beschrieben, bei der ein Verbindungsstück einen Wasserschlauch mit einem Griffstück verbindet und gleichzeitig ein Ventilgehäuse zur Aufnahme eines Ventils bildet.

Der Erfindung liegt die Aufgabe zu Grunde, eine Handbrause so zu gestalten, dass deren Fertigungsaufwand in Bezug auf mögliche Form- oder Größenvariationen verringert wird.

Diese Aufgabe wird erfindungsgemäß durch ein Herstellungsverfahren für Handbrausen gemäß Anspruch 1 gelöst.

Hierzu wird eine Handbrause bereitgestellt, die einen Brausekopf mit wenigstens einer Brausestrahlerzeugniseinrichtung und einen Handgriff aufweist, bei dem ein lösbarer Anschluss für eine Schlauchleitung zur Zuführung von Wasser und wenigstens eine separate Wasserführung vorgesehen ist, wobei die Wasserführung wenigstens zwei lösbar aber dichtend miteinander verbundene Wasserführungselemente umfasst. Der Vorteil dieser Ausbildung besteht darin, dass die Wasserführungselemente nicht der Form oder Krümmung des jeweiligen zugehörigen Handgriffs entsprechen müssen, sondern dass für unterschiedlich geformte Handbrausen oder Griffe dieselben Wasserführungselemente verwendet werden können. Diese werden miteinander über einen Adapter verbunden und somit an die jeweilige Form und Größe der Handbrause angepasst.

Gemäß der Erfindung sind die Wasserführungselemente jeweils mittels eines Adapters miteinander verbunden. Somit kann die gesamte Wasserführung aus einer Art Baukastensystem zusammengesetzt werden. Mittels einer begrenzten Anzahl von standardisierten Einzelteilen für die Wasserführungen und Adapter kann eine Vielzahl von Handbrausen unterschiedlichen Designs und unterschiedlicher Größe ausgestattet werden.

Die Abmessungen der Wasserführungselemente sind gleich bleibend bei unterschiedlichen geometrischen Ausgestaltungen der Handbrause. Somit kann die Anzahl der Einzelkomponenten weiter reduziert werden, da die Wasserführung auf standardisierte Wasserführungselemente reduziert ist. Die Anpassung der Wasserführungselemente an unterschiedliche geometrische Ausgestaltungen der Handbrause erfolgt über den Adapter, der dazu in unterschiedlichen Formen, Längen und mit unterschiedlichen Winkelstellungen bereitgestellt werden kann.

Dabei ist es vorteilhaft, wenn die Wasserführung in wenigstens ein Griffwasserführungsrohr und eine Kopfwasserführung unterteilt ist.

Eine Weiterbildung der Erfindung sieht vor, dass der Adapter mit den Wasserführungselementen formschlüssig verbunden, vorzugsweise verrastet ist. Alternativ dazu sind auch Schraub- oder Steckverbindungen möglich.

Gemäß einer vorteilhaften Ausbildung der Handbrause sind an dem Adapter und/oder an wenigstens einem der Wasserführungselemente Abstandshalter zur Außenschale der Handbrause vorgesehen. Dadurch entsteht um die Wasserführung ein Ringraum, so dass die Wasserführung von dem umgebenden Gehäuse bzw. der Griffschale isoliert ist und somit zufließendes Wasser keinen Einfluss auf die Temperatur des Gehäuses hat. Da die Außenschale üblicherweise aus Kunststoff hergestellt und mit wenigstens einer metallenen Dekorschicht versehen werden, können durch die Luftschicht im Ringraum unerwünschte Wärmedehnungen im Gehäuse im Wesentlichen ausgeschlossen werden, so dass ein Abplatzen der Dekorschicht aufgrund wechselnder Temperaturbelastungen verhindert wird.

Ein Ausführungsbeispiel der Erfindung ist in den Zeichnungen dargestellt und wird im Folgenden näher beschrieben. Es zeigt in der Zeichnung
- Figur 1: eine Seitenansicht einer Wasserführung in Explosionsdarstellung
- Figur 2: eine Draufsicht auf eine Wasserführung in Explosionsdarstellung
- Figur 3: einen Längsschnitt durch eine erfindungsgemäße Handbrause
- Figur 4: einen Längsschnitt durch eine weitere Ausführungsform einer erfindungsgemäßen Handbrause

Figur 1 und Fig. 2 zeigen eine erfindungsgemäße Wasserführung in Explosionsdarstellung. Die Wasserführung umfasst ein Griffwasserführungsrohr 1, einen Adapter 3 und eine Kopfwasserführung 2. Zur formschlüssigen Verbindung mit dem Adapter 3 weist das Griffwasserführungsrohr 1 zwei elastisch federnde Rippen 11 mit je einer Augenöffnung 12 auf, die im verrasteten Zustand mit Rastnasen 31 am Adapter 3 zusammenwirken. Auch am Adapter 3 sind wiederum federnde Rippen 32 mit Augenöffnungen 33 vorgesehen, die im zusammengesetzten Zustand Rastnasen 21 der Kopfwasserführung 2 aufnehmen. Zur wasserdichten Verbindung der Einzelkomponenten weisen sowohl die Kopfwasserführung 2 als auch der Adapter 3 an dem Anschluss 22, 35, der in die Öffnung des Adapters 3 bzw. des Griffwasserführungsrohrs 1 greift, je eine Ringnut 23, 34 für einen Dichtungsring auf.

Auf der dem Adapter 3 abgewandten Seite des Griffasserführungsrohres 1 ist zum Anschluss an einen Brauseschlauch ein Gewinde 15 vorgesehen.

Damit die Wasserführung nicht im direkten Kontakt mit der Außenschale 4 der Handbrause steht, sind an dem Griffwasserführungsrohr 1 umlaufend an mehreren Stellen Abstandshalter 13, 14, 36 angeformt. Dadurch entsteht im eingebauten Zustand ein Ringraum zwischen Wasserführung 1,3 und Außenschale 4.

Fig. 3 zeigt eine erfindungsgemäße Handbrause im Endzustand mit eingesetzter Wasserführung und Brausestrahferzeugniseinrichtung 5. Die rippenförmigen Abstandhalter 13, 14, 36 entkoppeln die Wasserführung von der Außenschale 4 der Handbrause. Die Kontaktstellen werden auf ein Minimum reduziert. Dadurch können Spannungs- oder Dehnungsrisse aufgrund von Temperaturänderungen in der auf der Außenschale 4 aufgebrachten Dekorschicht, die oftmals aus einer Chromschicht besteht, vermieden werden.

Fig.4 zeigt eine weitere Ausgestaltung einer erfindungsgemäßen Handbrause. Im Gegensatz zur Handbrause in Fig. 3 weist diese im Kopfbereich ein eckiges Design auf. Zudem weist der Brausekopf 6 einen größeren Umfang auf. Trotz der unterschiedlichen Außenabmessungen der Brausen können für das Griffwasserführungsrohr 1 und die Kopfwasserführung 2 identische Bauteile verwendet werden. Zur Anpassung an die unterschiedlichen Geometrien wird jeweils ein variabler Adapter 3 eingesetzt.

### Bezugszeichenliste

1 Griffwasserführungsrohr
   11 Rippe
   12 Augenöffnung
   13 Abstandhalter
   14 Abstandhalter
   15 Gewinde
2 Kopfwasserführung
   21 Rastnase
   22 Anschluss
   23 Ringnut
3 Adapter
   31 Rastnase
   32 Rippe
   33 Augenöffnung
   34 Ringnut
   35 Anschluss
   36 Abstandhalter
4 Außenschale
5 Brausestrahlerzeugniseinrichtung
6 Brausekopf
7 Handgriff

## Patentansprüche

1. Herstellungsverfahren für Handbrausen, wobei die Handbrausen jeweils
- einem Brausekopf (6) mit wenigstens einer Brausestrahlerzeugniseinrichtung (5) und
- einem Handgriff (7) aufweisen, bei dem ein lösbarer Anschluss (15) für eine Schlauchleitung zur Zuführung von Wasser und wenigstens eine separate Wasserführung vorgesehen ist,
wobei die Wasserführung wenigstens zwei lösbar mittels eines Adapters (3) miteinander verbundene Wasserführungselemente (1, 2) umfasst **dadurch gekennzeichnet, dass**
unterschiedliche Designs und unterschiedlichen Größen der Handbrausen mittels eines Baukastensystems erzielt werden, wobei immer identische Wasserführungselemente (1, 2) mit verschiedenen Adaptern (3) zur Anpassung der Wasserführung an unterschiedliche geometrische Ausgestaltungen der Handbrausen verwendet werden.

2. Herstellungsverfahren nach Anspruch 1, **dadurch gekennzeichnet, dass** als Wasserführungselemente wenigstens ein Griffwasserführungsrohr (1) und eine Kopfwasserführung (2) verwendet werden.

3. Herstellungsverfahren nach einem der vorhergehenden Ansprüche, **dadurch gekennzeichnet, dass** der Adapter (3) und die Wasserführungselemente (1, 2) formschlüssig miteinander verbunden werden.

4. Herstellungsverfahren nach einem der vorhergehenden Ansprüche, **dadurch gekennzeichnet, dass** der Adapter (3) mit den Wasserführungselementen (1, 2) verrastet wird.

5. Herstellungsverfahren nach einem der vorgehenden Ansprüche, **dadurch gekennzeichnet, dass** an wenigstens einem der Wasserführungselemente (1, 2) Abstandshalter (13, 14) zur Außenschale (4) verwendet werden.

6. Herstellungsverfahren nach einem der vorhergehenden Ansprüche, **dadurch gekennzeichnet, dass** an dem Adapter (3) Abstandshalter (36) zur Außenschale (4) der Handbrause verwendet werden.

## Claims

1. Production method for hand showers, the hand showers each having
- a shower head (6) having at least one shower jet generation device (5) and
- a handpiece (7), wherein a releasable connection (15) for a hose for supplying water and at least one separate water guideway is provided, the water guideway comprising at least two water guideway elements (1, 2) releasably connected to one another by means of an adapter (3),
**characterised in that**
different designs and different sizes of hand showers are obtained by means of a modular system, there being used always identical water guideway elements (1, 2) with different adapters (3) for adapting the water guideway to different geometric configurations of the hand showers.

2. Production method according to claim 1, **characterised in that** as water guideway elements there are used at least one handpiece water guideway pipe (1) and one head water guideway (2).

3. Production method according to either one of the preceding claims, **characterised in that** the adapter (3) and the water guideway elements (1, 2) are interlockingly joined to one another.

4. Production method according to any one of the preceding claims, **characterised in that** the adapter (3) is snapped together with the water guideway elements (1, 2).

5. Production method according to any one of the preceding claims, **characterised in that** on at least one of the water guideway elements (1, 2) there are used spacers (13, 14) in respect of the outer shell (4).

6. Production method according to any one of the preceding claims, **characterised in that** on the adapter (3) there are used spacers (36) in respect of the outer shell (4) of the hand shower.

## Revendications

1. Procédé de fabrication de douchettes, ces douchettes comprenant chacune :
- une tête de douchette (6) ayant au moins un dispositif de production d'un jet (5), et
- une poignée (7), comportant une connexion amovible (15) d'un tuyau d'arrivée d'eau et au moins une conduite d'eau séparée, cette conduite d'eau comprenant au moins deux éléments de conduite d'eau (1, 2) amovibles liés entre eux au moyen d'un adaptateur (3),
**caractérisé en ce que**
différents modèles et différentes dimensions de douchettes peuvent être obtenus au moyen d'un système de construction par blocs, des éléments de conduite d'eau (1, 2) toujours identiques étant utilisés avec différents adaptateurs (3) pour permettre l'adaptation de la conduite d'eau à différentes configurations géométriques de douchettes.

2. Procédé conforme à la revendication 1,
**caractérisé en ce que**
en tant qu'éléments de conduite d'eau on utilise au moins un tube de conduite de prise d'eau (1) et une conduite d'eau de tête (2).

3. Procédé conforme à l'une des revendications précédentes,
**caractérisé en ce que**
l'adaptateur (3) et les éléments de conduite d'eau (1, 2) sont reliés par une liaison par la forme.

4. Procédé conforme à l'une des revendications précédentes,
**caractérisé en ce que**
l'adaptateur (3) est encliqueté avec les éléments de conduite d'eau (1, 2).

5. Procédé conforme à l'une des revendications précédentes,
**caractérisé en ce que**
sur au moins l'un des éléments de conduite d'eau (1, 2) on utilise des écarteurs (13, 14) d'une coquille externe (4).

6. Procédé conforme à l'une des revendications précédentes,
**caractérisé en ce que**
sur l'adaptateur (3), on utilise des écarteurs (36) de la coquille externe (4) de la douchette.
